# EUROPÄISCHE PATENTANMELDUNG

(11) **EP 2 692 978 A1**
(43) Veröffentlichungstag der Anmeldung: **05.02.2014**
(21) Anmeldenummer: 13179187.3
(22) Anmeldetag: 02.08.2013
(51) Int. Cl.: E06B 1/62

(54) **Dichtungseinrichtung für einen feuchtigkeitsdichten Türanschluss**

(30) Priorität: 03.08.2012 DE 202012102939 U
(71) Anmelder: Gutjahr, Walter, 64404 Bickenbach (DE)
(72) Erfinder: Gutjahr, Walter, 64404 Bickenbach (DE)
(74) Vertreter: Katscher Habermann Patentanwälte

(57) **Zusammenfassung**

Eine Dichtungseinrichtung für einen feuchtigkeitsdichten Türanschluss, die aus einem feuchtigkeitsdichten Material hergestellt ist, weist eine Bodenplatte und jeweils feuchtigkeitsdicht anschließend eine Rückwand und zwei an gegenüberliegenden Seitenkanten angeordnete Seitenwände auf, wobei ein erstes Seitenteil (7) mit einem ersten Bodenplattenabschnitt, mit einem ersten Rückwandabschnitt und mit einer an einer ersten Seitenkante angeordneten ersten Seitenwand feuchtigkeitsdicht mit einem zweiten Seitenteil (12) mit einem zweiten Bodenplattenabschnitt, mit einem zweiten Rückwandabschnitt und mit einer an einer der ersten Seitenkante gegenüberliegenden zweiten Seitenkante angeordneten zweiten Seitenwand verbunden ist. Das erste Seitenteil (7) und das zweite Seitenteil (12) sind überlappend angeordnet und können mit einem feuchtigkeitsdichten Klebeband (21) miteinander verbunden sein. Die Dichtungseinrichtung kann aus einem Metallblech, Folienverbundblech aus Kunststoff oder aus einem Kunststoffverbundmaterial hergestellt sein.

## Beschreibung

Die Erfindung betrifft eine Dichtungseinrichtung für einen feuchtigkeitsdichten Türanschluss.

Bei Türen wie beispielsweisen Balkontüren oder Terrassentüren, die einen Übergang von dem Gebäudeinneren in das Freie ermöglichen, sind üblicherweise besondere Maßnahmen erforderlich, um eine in dem Außenbereich vorgesehene wasserdichte bzw. feuchtigkeitsdichte Abdichtung des Untergrunds bis an die Türöffnung heranzuführen und eine feuchtigkeitsdichte Abdichtung im Bereich des Türsockels bzw. der Türschwelle zu ermöglichen.

Ein feuchtigkeitsdichter Anschluss einer Abdichtung, die auf einer Terrasse oder auf einem Balkon unterhalb der Bodenbelagselemente angeordnet ist, muss üblicherweise bis an den Türrahmen herangeführt und feuchtigkeitsdicht an den Türsockel oder an die Türschwelle anschließen, um zuverlässig verhindern zu können, dass Niederschlagswasser von dem Balkon oder der Terrasse durch undichte Stellen im Bereich der Türöffnung in das Mauerwerk und in das Gebäude eindringen können. Dabei ist insbesondere der Übergangsbereich von einer flächigen Abdichtung auf dem Balkon oder auf der Terrasse hin zu dem Gebäude und der Türe von besonderer Bedeutung und sehr wichtig, um zu verhindern, dass Feuchtigkeit von der flächigen Abdichtung in das Gebäude überführt wird.

Um das unerwünschte Eindringen von Niederschlagswasser oder Feuchtigkeit bei Balkontüren oder Terrassentüren zu erschweren ist oftmals vorgesehen, dass die Türschwelle einige Zentimeter über die Oberfläche des angrenzenden Balkon- oder Terrassenbelags hinausragt. Zunehmend werden allerdings auch weitestgehend ebene Türschwellen bzw. barrierefreie Türanschlüsse bei einem Balkon oder bei einer Terrasse gewünscht. In diesem Falle ist eine zuverlässige und feuchtigkeitsdichte Abdichtung im Bereich des Türanschlusses von besonderer Wichtigkeit. Zusätzlich muss durch geeignete Maßnahmen wie beispielsweise Entwässerungsrinnen sichergestellt werden, dass sich im Öffnungsbereich der Tür keine größeren Wassermengen auf der Oberfläche des Balkonbelags oder des Terrassenbelags ansammeln können, die dann über die Türschwelle in das Gebäude eindringen könnten.

Die Ausführung barrierefreier Schwellen von Balkon-und Terrassentüren, bei den man ohne Aufkantung oder Schwelle vom Außenbelag auf gleicher Ebene in das Gebäude gehen kann, wird immer öfter gefordert. Bei vielen Neubauten ist das schon ein Standard, damit die Nutzer einer Wohnung diese ein Leben lang und auch im Alter mit eventuell körperlichen Beeinträchtigungen bewohnen können.

Trotz alledem wird die Abdichtung von barrierefrei ausgeführten Türschwellen noch immer als besonders riskant angesehen. In den zurzeit geltenden Regelwerken werden sie noch immer als sogenannte Sonderkonstruktion bezeichnet, die mit dem Auftraggeber ausdrücklich zu vereinbaren ist. Handwerklich ist die Eindichtung barrierefreier Schwellen immer wieder eine große Herausforderung, weil hier mit größter Sorgfalt und unter erschwerten Bedingungen die verschiedensten Türelemente (aus Holz, Kunststoff, oder Aluminium) dauerhaft wasserdicht angeschlossen werden müssen.

Ein großes Problem ist regelmäßig, dass in der Reihenfolge der Gewerke Fenster und Türen bereits nach Fertigstellung der Rohbauarbeiten und vor Beginn der Estrich -und Verputzarbeiten eingebaut werden. Der Einbau des Türrahmens erfolgt also üblicherweise zu einem Zeitpunkt, an dem für die Abdichtung von Balkon- und Terrassenflächen noch die Herstellung eines Gefälleestrichs für die Abdichtung abgewartet werden muss, die der Estrichleger im Regelfall erst deutlich später ausführt.

Ein erfolgreiches Zusammenwirken von Fensterbauer und Abdichter wird auch dadurch erschwert, dass die Hersteller von Türelementen diese gerade nicht für den barrierefreien Einbau speziell präparieren. Das heißt, dass fast jedes Eindichten der Türen eine neue und individuelle Herausforderung ist.

Die an der Baustelle gelebte Regel ist leider, dass sich Fensterbauer und Abdichter nicht abstimmen und der Abdichter eventuell seine Bedenken im Hinblick auf die Andichtung der Türe dem Auftraggeber mitteilt, weil sich diese Arbeiten als besonders schwierig erweisen. Diese Reaktion führt meist zu Spannungen bzw. Unstimmigkeiten zum Auftraggeber und Architekten, weil Bedenken des Abdichters im Regelfall auch eine Einschränkung bzw. Ablehnung der Gewährleistung für dieses Detail der Gewerke zur Folge haben.

Das Herstellen von Türöffnungen im Mauerwerk oder in betonierten Wänden unterliegt Vorgaben bezüglich der jeweiligen Abmessungen, wie sie auch für alle anderen Bauteile Anwendung finden. Diese Regelwerke lassen natürlich auch Toleranzen zu, sodass die Maße von Türöffnungen, selbst bei gleichem Sollmaß, deutlich variieren können. Wenn eine Abdichtung in herkömmlicher Weise vor Ort aus Flüssigfolien, Kunststoff- oder Bitumenbahnen individuell hergestellt wird, können diese Toleranzen ohne weiteres berücksichtigt und im Einzelfall ausgeglichen werden.

Eine vorgefertigte Abdichtungseinrichtung müsste jedoch für jede Türöffnung millimetergenau gemessen und die Abdichtung passend hergestellt werden. Dies ist sehr zeitaufwändig, entsprechend kostenträchtig und setzt eine individuelle Fertigung für jede einzelne Schwelle voraus.

Es wird deshalb als eine Aufgabe der vorliegenden Erfindung angesehen, eine Dichtungseinrichtung für einen feuchtigkeitsdichten Türanschluss so auszugestalten, dass mit möglichst geringem Arbeitsaufwand eine zuverlässige und feuchtigkeitsdichte Abdichtung in einem Übergangsbereich einer Türöffnung zu einem angrenzenden Bodenbelag im Freien hergestellt werden kann. Gleichzeitig soll die Dichtungseinrichtung auch dafür geeignet sein, einen barrierefreien Übergang von einem Innenraum durch den Türrahmen hindurch nach draußen zu ermöglichen. Die Dichtungseinrichtung soll nach Möglichkeit eine sehr einfache auch für Nichtfachleute verarbeitbare Lösung bereitstellen, die durch einfachste Handhabung auch auf die verschiedensten Türöffnungsbreiten einstellbar und einzudichten ist.

Diese Aufgabe wird erfindungsgemäß dadurch gelöst, dass die Dichtungseinrichtung eine Bodenplatte und jeweils feuchtigkeitsdicht anschließend eine Rückwand und zwei Seitenwände aufweist, wobei ein erstes Seitenteil mit einem ersten Bodenplattenabschnitt mit einem ersten Rückwandabschnitt und mit einer an einer ersten Seitenkante angeordneten ersten Seitenwand feuchtigkeitsdicht mit einem zweiten Seitenteil mit einem zweiten Bodenplattenabschnitt, mit einem zweiten Rückwandabschnitt und mit einer an einer der ersten Seitenkante gegenüberliegenden zweiten Seitenkante angeordneten zweiten Seitenwand verbunden ist.

Um die Dichtungseinrichtung in unterschiedlich breiten Türöffnungen verwenden zu können besteht die Dichtungseinrichtung aus einem ersten Seitenteil und aus einem zweiten Seitenteil, die vorzugsweise überlappend neben einander angeordnet sind. Dabei kann der Überlappungsbereich durch Zusammenschieben oder Auseinanderziehen der beiden Seitenteile nahezu beliebig vorgegeben werden und dadurch die Breite der Dichtungseinrichtung bzw. der Abstand der beiden Seitenwände voneinander an die Breite der Türöffnung angepasst werden. Auf diese Weise ist es möglich, die Breite einer aus einheitlichen Seitenteilen vorgefertigten Dichtungseinrichtung an unterschiedliche Breiten der Türöffnungen anzupassen, in denen die Dichtungseinrichtung verwendet werden soll.

Dies ist vor allem deshalb vorteilhaft, da ein feuchtigkeitsdichter Anschluss der Dichtungseinrichtung an die seitlich angrenzenden und die Türöffnung begrenzenden Wandabschnitte angestrebt wird. Um einen feuchtigkeitsdichten Anschluss mit geringem Aufwand herstellen zu können ist es zweckmäßig bzw. notwendig, dass die Seitenwände der Dichtungseinrichtung seitlich an den angrenzenden Wandabschnitten der Türöffnung eng anliegen und eventuelle Spalten so schmal wie möglich gehalten werden. In der Praxis erfordert allerdings nahezu jede Türöffnung eine individuelle Anpassung der Breite der Dichtungseinrichtung, da bereits die üblicherweise zulässigen Toleranzen bei der Herstellung der Türöffnung größer als diejenige Spaltbreite ist, die für einen einfach herzustellenden feuchtigkeitsdichten Anschluss der Dichtungseinrichtung an die angrenzenden Wandabschnitte nicht überschritten werden sollte.

Die beiden Seitenteile müssen in der gewünschten Ausrichtung relativ zueinander lediglich in dem Überlappungsbereich feuchtigkeitsdicht miteinander verbunden werden. Zu diesem Zweck kann beispielsweise ein wasserdichter Kleber verwendet werden, mit dem die beiden an die vorgegebene Breite der Türöffnung ausgerichteten Seitenteile miteinander verklebt werden.

Mit der erfindungsgemäßen Dichtungseinrichtung werden bereits dem Fensterbauer Mittel zur Verfügung gestellt, mit denen eine verlässliche Eindichtung des kritischen Türdetails mit einfachen Handgriffen bereits zeitgleich im Zusammenhang mit seinem Einbau der Türelemente kombiniert werden kann. Ein fehlerhafter oder undichter Einbau der konstruktiv einfach gestalteten Dichtungseinrichtung kann weitestgehend ausgeschlossen werden. Der Abdichter kann später sein Gewerk fachgerecht daran anschließen und auch lange nach dem Einbau der Türelemente eine zuverlässige Abdichtung des Übergangs von den Türelementen zum Bodenbelag gewährleisten.

Die Dichtungseinrichtung kann zweckmäßigerweise vor dem Einsetzen des Türrahmens in die Türöffnung so unter den Türrahmen gestellt oder unterhalb eines Türrahmens angeordnet werden, dass die Rückwand und die Seitenwände bis an eine Unterkante des Türrahmens heranreichen.

Die Dichtungseinrichtung bildet eine nach vorne zu dem angrenzenden Bodenbelags des Balkons oder der Terrasse offene Wanne, die an ihren Seitenwänden und an ihrer Rückwand bis an den Türrahmen heranreicht und eine vorgefertigte und zuverlässige Abdichtung insbesondere der Ecken bildet. In einem anschließenden Arbeitsschritt zu einem späteren Zeitpunkt muss lediglich die auf dem Balkon oder auf der Terrasse verlegte Abdichtung flüssigkeitsdicht an die zur Vorderseite hin offene Wanne angebunden werden. Ein arbeitsaufwändiges und fehleranfälliges Abdichten der oftmals schwer zugänglichen Ecken und Kanten an der Unterseite des bereits eingesetzten Türrahmens entfällt.

Um eine zuverlässige Dichtwirkung gewährleisten zu können ist es üblicherweise lediglich erforderlich, dass die Rückwand und die Seitenwände der Dichtungseinrichtung ausreichend hoch sind und von unten kommend bis an die Türschwelle heranragen. Es ist jedoch grundsätzlich möglich, dass die Dichtungseinrichtung beispielsweise von dem Türbauer zusätzlich feuchtigkeitsdicht mit dem von ihm eingesetzten Türrahmen verbunden wird.

Für die Anordnung der Dichtungseinrichtung im Bodenbereich der Türöffnung, bevor nachfolgend der Türrahmen eingesetzt und gegebenenfalls auf diese Dichtungseinrichtung aufgestellt wird, ist kein besonderes handwerkliches Geschick notwendig. Es ist deshalb nicht erforderlich, einen Dachdecker bzw. einen erfahrenen Abdichtungsspezialisten mit der Durchführung dieses Arbeitsschrittes zu beauftragen. Vielmehr kann die Dichtungseinrichtung mit geringem Aufwand von dem Türbauer vor oder während des Einsetzens des Türrahmens aufgestellt werden. Für das zu einem späteren Zeitpunkt erst erfolgende Abdichten und die dann erfolgende Fertigstellung des feuchtigkeitsdichten Türanschlusses fällt bei einer Verwendung dieser Dichtungseinrichtung nur noch ein geringer Arbeitsaufwand an.

Das Dichtelement besteht im Wesentlichen aus zwei Teilen, die auch als linkes und rechtes Teil bezeichnet werden können. Die beiden Teile verfügen über seitliche Aufkantungen, sodass Türelemente wirksam seitlich hinterfahren werden können, sowie jeweils eine Rückwand und ein Bodenteil, die bei den beiden Teilen überlappend miteinander verbunden werden. Im Überlappungsbereich der einzelnen Elemente kann beispielsweise mit einem flüssig/viskos auftragbaren Klebstoff in einfacher Weise eine dauerhafte und feuchtigkeitsdichte Verbindung geschaffen werden. Eine wasserdichte Verbindung kann aber auch durch eine vorderseitige Verbindung der beiden Teile mit einem geeigneten Klebeband erfolgen.

Die beiden Teile des Dichtungselementes können industriell vorgefertigt werden und Maße aufweisen, die eine möglichst breite Verwendungsbreite bieten. Zum Beispiel können ein linkes Teil und ein rechtes Teil mit jeweils 70 cm Länge für Türöffnungen von 70 bis 120 cm verwendet werden. Innerhalb dieses Bereichs überlappen die beiden Teile bei kleineren Türweiten auf einer größeren Überlappungsfläche als bei großen Türweiten.
Mit den beispielhaft genannten Maßen dürften 80 % bis 90 % aller Türweiten abgedichtet werden können, wodurch ein Verarbeiter eine hohe Flexibilität im Baustelleneinsatz erreicht. Ein vorab erforderliches individuelles Maßnehmen, lange Lieferzeiten und die Anfertigung von individuellen Einzelteilen entfallen und führen zu erheblichen Kosten-und Zeitvorteilen.

Um ein kraftschlüssiges hartes Aufliegen der üblicherweise dünnwandigen Formteile an harten Boden- und Wandflächen zu vermeiden, können zusätzlich dünnere weiche Schichten verwendet werden, die beispielsweise aus Vlies oder aus einem weichem Kunststoffmaterial, bzw. Gummi bestehen.

Gemäß einer Ausgestaltung des Erfindungsgedankens ist vorgesehen, dass die Höhe der Rückwand und der Seitenwände mehr als 10 cm oder mehr als 15 cm beträgt. Bei einer zu geringen Höhe der Rückwand und der Seitenwände kann die gewünschte Dichtungswirkung nicht gewährleistet werden. Sollte dagegen die Höhe der Rückwand und der Seitenwände zu groß für den Anwendungsfall sein, können die Rückwand und die Seitenwände vor Ort auf die gewünschte Höhe gekürzt und an die Einbausituation angepasst werden. Die Breite der Dichtungseinrichtung und damit der Abstand der beiden Seitenwände sind zweckmäßigerweise an die Breite der Türöffnung angepasst.

Vorzugsweise ist vorgesehen, dass das erste Seitenteil und das zweite Seitenteil mit einem feuchtigkeitsdichten Klebeband miteinander verbunden sind. Die beiden in die Türöffnung eingestellten und an die Breite der Türöffnung angepassten angeordneten Seitenteile können vor Ort durch einfaches Überkleben der im Übergangsbereich verbleibenden Fuge mit einem Fugenband abgedichtet werden.

Um eine zuverlässige Abdichtung der Ecken und Kanten der Dichtungseinrichtung zu erleichtern kann vorgesehen sein, dass jede Seitenwand mit jeweils einem angrenzenden Bereich der Rückwand und gegebenenfalls der Bodenplatte einen Überlappungsbereich aufweist. Anstelle eines unmittelbar in der Ecke bzw. in einer Kante zwischen zwei aneinandergrenzenden Wandflächen verlaufenden Spalts erleichtert die Überlappung der aneinandergrenzenden Wandflächen eine feuchtigkeitsdichte Abdichtung während der Herstellung der Dichtungseinrichtung.

Die Dichtungseinrichtung kann aus einem Metallblech, aus Kunststoff oder aus einem Kunststoffverbundmaterial hergestellt sein. Für die Herstellung der Dichtungseinrichtung aus einem Metallblech, Folienverbundblech muss lediglich ein geeigneter Zuschnitt aus einem ebenen Blechabschnitt hergestellt werden, um anschließend die Rückwand und die Seitenwände abkanten und feuchtigkeitsdicht miteinander verbinden zu können. Der Aufwand und die Kosten für die Herstellung einer derartigen Dichtungseinrichtung sind vergleichsweise gering. Es ist ebenfalls denkbar, die Dichtungseinrichtung durch geeignete Spritzverfahren oder Tiefziehverfahren aus Kunststoff oder aus einem Kunststoffverbundmaterial herzustellen.

Nachfolgend werden einige Ausführungsbeispiele des Erfindungsgedankens näher erläutert, die in der Zeichnung dargestellt sind. Es zeigt:
Fig. 1 eine schematische Darstellung der Dichtungseinrichtung,
Fig. 2 eine Darstellung einer zweiteiligen Dichtungseinrichtung,
Fig. 3 eine Darstellung einer anders ausgestalteten, ebenfalls zweiteiligen Dichtungseinrichtung,
Fig. 4 eine perspektivische Ansicht einer Dichtungseinrichtung, die in eine Türöffnung eingesetzt ist und auf der ein Türrahmen aufgestellt ist, und
Fig. 5 eine schematische Schnittansicht durch einen Übergangsbereich von einem Gebäude zu einem Balkon, wobei unter dem Türrahmen die Dichtungseinrichtung angeordnet ist.

Eine in Fig. 1 schematisch dargestellte Dichtungseinrichtung 1 für einen Türanschluss weist eine Bodenplatte 2 sowie feuchtigkeitsdicht mit der Bodenplatte 2 verbunden eine Rückwand 3 und zwei Seitenwände 4, 5 auf. Eine Breite b der Dichtungseinrichtung 1 ist an eine Breite einer Türöffnung angepasst, in der ein feuchtigkeitsdichter Türanschluss einer Abdichtung eines Balkonbelags oder eines Terrassenbelags erfolgen soll. Eine Höhe h der Rückwand 3 und der Seitenwände 4, 5 beträgt etwa 10 bis 15 cm und ist an eine Höhe einer Türschwelle eines Türrahmens angepasst, der in die Türöffnung eingesetzt werden soll. Eine Tiefe t der Dichtungseinrichtung 1 ist zweckmäßigerweise etwas größer als eine Tiefe des Türrahmens, der in die Türöffnung eingesetzt wird.

Die Dichtungseinrichtung 1 wird in eine Türöffnung eingesetzt, bevor anschließend der Türrahmen montiert wird. Dabei kann sich der Türrahmen entweder seitlich an dem angrenzenden Mauerwerk der Türöffnung abstützen oder aber mit geeigneten Abstandshaltern oder auf einem geeigneten Unterbau auf die Dichtungseinrichtung 1 aufgestellt und darauf abgestützt werden. Durch die Dichtungseinrichtung 1 wird eine zu einer Vorderseite 6 hin offene Wanne gebildet, die an der Rückwand 3 und an den Seitenwänden 4, 5 eine feuchtigkeitsdichte Abdichtung unter dem Türrahmen und um den Türrahmen herum bildet. Eine an die Vorderseite 6 angrenzende Abdichtung wie beispielsweise Dichtungsfolien oder Bitumenbahnen müssen lediglich feuchtigkeitsdicht im Bereich der Vorderseite 6 mit der Bodenplatte 2 verbunden werden. Eine feuchtigkeitsdichte Anbindung an der Unterseite des Türrahmens oder in den dann schwer zugänglichen Ecken der Türöffnung ist nicht erforderlich.

In Fig. 2 ist die in Fig. 1 lediglich schematisch dargestellte Dichtungseinrichtung 1 im Detail gezeigt. Die Dichtungseinrichtung 1 besteht aus zwei getrennt hergestellten Teilen, nämlich aus einem ersten Seitenteil 7 mit einem ersten Bodenplattenabschnitt 8, mit einem ersten Rückwandabschnitt 9 und mit einer an einer ersten Seitenkante 10 angeordneten ersten Seitenwand 11, sowie aus einem zweiten Seitenteil 12, das seinerseits aus einem zweiten Bodenplattenabschnitt 13, aus einem zweiten Rückwandabschnitt 14 und aus einem an einer der ersten Seitenkante 10 gegenüberliegenden zweiten Seitenkante 15 angeordneten zweiten Seitenwand 16. Das erste Seitenteil 7 und das zweite Seitenteil 12 sind relativ zueinander so angeordnet, dass sie sich in einem Überlappungsbereich 17 überlappen. Mit einem in dem Überlappungsbereich 17 aufgetragenen Klebemittel 18 ist das erste Seitenteil 7 feuchtigkeitsdicht mit dem zweiten Seitenteil 12 verklebt. Die beiden miteinander verklebten Seitenteile 7, 12 bilden eine zu der Vorderseite 6 hin offene und feuchtigkeitsdichte Wanne, wie sie in Fig. 1 schematisch dargestellt ist.

Trotz der einheitlichen Abmessungen der beiden Seitenteile 7, 12 kann durch eine unterschiedliche und individuelle Vorgabe des Überlappungsbereichs 17 mit den beiden Seitenteilen 7, 12 eine Dichtungseinrichtung 1 mit einer unterschiedlich großen und an die jeweilige Einbausituation angepassten Gesamtbreite b hergestellt bzw. vor Ort fertiggestellt und montiert werden.

Bei dem in Fig. 3 schematisch dargestellten Ausführungsbeispiel einer abweichend ausgestalteten Dichtungseinrichtung 19 sind das erste Seitenteil 7 und das zweite Seitenteil 12 in einem Randbereich 20 des Überlappungsbereichs 17 mit einem wasserfesten und feuchtigkeitsdichten Klebebandstreifen 21 feuchtigkeitsdicht miteinander verbunden. Die beiden Seitenteile 7 und 12 können in einfacher Weise vor Ort übereinander angeordnet und in eine Türöffnung eingesetzt werden, um anschließend in der vorgesehenen Einbauposition mit dem Klebebandstreifen 21 fixiert und feuchtigkeitsdicht miteinander verbunden zu werden. Der hierfür erforderliche Aufwand ist gering.

In den Fig. 4 und 5 ist jeweils eine exemplarische Einbausituation der in den Fig. 1 und 2 dargestellten Dichtungseinrichtung 1 abgebildet.

In eine Türöffnung 22 zu einem Balkon mit einer Balkondecke 23 ist die Dichtungseinrichtung 1 auf dem Untergrund bzw. in Höhe der Balkondecke 23 aufliegend angeordnet. Die Breite b der Dichtungseinrichtung 1 ist dabei möglichst passend an die Breite der Türöffnung 22 angepasst, so dass die beiden Seitenwände 11, 16 jeweils seitlich an einem angrenzenden und die Türöffnung 22 begrenzenden Mauerwerksabschnitt 24 eng anliegen. Die aus den beiden Rückwandabschnitten 9, 14 gebildete Rückwand 3 der Dichtungseinrichtung 1 grenzt einen Außenbereich 25 gegenüber einem Innenbereich 26 eines nicht näher dargestellten Gebäudes ab.

In der Türöffnung 22 ist ein Türrahmen 27 mit einer Türschwelle 28 und seitlichen Türzargen 29 angeordnet. Die Türschwelle 28 ist dabei etwa in der Höhe der in dem Innenbereich 26 sowie in dem Außenbereich 25 angrenzenden Bodenbeläge angeordnet, die jedoch zu diesem Zeitpunkt noch nicht hergestellt bzw. eingebaut wurden. Der Türrahmen 27 bzw. die Türschwelle 28 stehen auf der Dichtungseinrichtung 1 auf und sind gegenüber der Bodenplatte 2 der Dichtungseinrichtung 1 auf höhenverstellbaren Stützfüßen 30 abgestützt. Die Dichtungseinrichtung 1 wird zweckmäßigerweise unmittelbar vor dem Einsetzen des Türrahmens 27 in die Türöffnung 22 von dem Türenbauer oder dem Monteur des Türrahmens 27 eingebaut. Da für die richtige Montage der Dichtungseinrichtung 1 und die dadurch bewirkte feuchtigkeitsdichte Abdichtung der Türöffnung 22 in dem die die Türschwelle 28 umgebenden Bereich keine große Erfahrung oder handwerkliche Fertigkeit erforderlich ist, muss das Einsetzen der Dichtungseinrichtung 1 nicht von einem Dachdecker oder einem Abdichtungsspezialisten vorgenommen werden. Das zu einem späteren Zeitpunkt erfolgende Abdichten der Balkondecke 23 und der in diesem Zusammenhang erforderlichen feuchtigkeitsdichte Türanschluss kann dann sehr einfacher Weise durch eine feuchtigkeitsdichte Anbindung der Abdichtung im Bereich der Vorderseite 6 mit der Dichtungseinrichtung 1 durchgeführt werden.

In der in Fig. 5 schematisch dargestellten Schnittansicht ist eine Einbausituation der Dichtungseinrichtung 1 exemplarisch dargestellt, bei der auch die jeweils angrenzenden Bodenbeläge gezeigt sind. Während in dem Innenbereich 26 ein Estrich 31 und darauf ein Teppichboden 32 verlegt sind, ist in dem Außenbereich 25 auf der Balkondecke 23 zunächst eine Dichtungsfolie 33 verlegt und anschließend Bodenplatten 34 in ein Mörtelbett 35 eingebettet. Um im Bereich der Türschwelle 28 eine zuverlässige Entwässerung von Niederschlagswasser in dem angrenzenden Außenbereich 25 zu gewährleisten ist zwischen der Türschwelle 28 und den angrenzenden Bodenplatten 34 eine Entwässerungsrinne 36 angeordnet. Aus der Entwässerungsrinne 36 kann das darin zunächst gesammelte Wasser seitlich durch eine Drainagematte 37 abfließen, die auf der wasserundurchlässigen Dichtungsfolie 33 verlegt ist. Die Dichtungsfolie 33 ist im Bereich der Vorderseite 6 feuchtigkeitsdicht mit der Bodenplatte 2 der Dichtungseinrichtung 1 verbunden. Es ist nicht mehr erforderlich, die Dichtungsfolie 33 feuchtigkeitsdicht an der Unterseite oder an der Vorderseite der Türschwelle 28 anzubinden.

## Patentansprüche

1. Dichtungseinrichtung (1, 19) für einen feuchtigkeitsdichten Türanschluss, die aus einem feuchtigkeitsdichten Material hergestellt ist, **dadurch gekennzeichnet, dass** die Dichtungseinrichtung (1, 19) eine Bodenplatte (2) und jeweils feuchtigkeitsdicht anschließend eine Rückwand (3) und zwei an gegenüberliegenden Seitenkanten (10, 15) angeordnete Seitenwände (4, 5 bzw. 11, 16) aufweist, wobei ein erstes Seitenteil (7) mit einem ersten Bodenplattenabschnitt (8), mit einem ersten Rückwandabschnitt (9) und mit einer an einer ersten Seitenkante (10) angeordneten ersten Seitenwand (11) feuchtigkeitsdicht mit einem zweiten Seitenteil (12) mit einem zweiten Bodenplattenabschnitt (13), mit einem zweiten Rückwandabschnitt (14) und mit einer an einer der ersten Seitenkante (10) gegenüberliegenden zweiten Seitenkante (15) angeordneten zweiten Seitenwand (16) verbunden ist.

2. Dichtungseinrichtung (1, 19) nach Anspruch 1, **dadurch gekennzeichnet, dass** eine Höhe der Rückwand (3) und der Seitenwände (4, 5 bzw. 11, 16) mehr als 10 cm, vorzugsweise mehr als 15 cm beträgt.

3. Dichtungseinrichtung (7, 19) nach Anspruch 1 oder Anspruch 2, **dadurch gekennzeichnet, dass** das erste Seitenteil (7) überlappend neben dem zweiten Seitenteil (12) angeordnet ist.

4. Dichtungseinrichtung (19) nach einem der vorangehenden Ansprüche, **dadurch gekennzeichnet, dass** das erste Seitenteil (7) und das zweite Seitenteil (12) mit einem feuchtigkeitsdichten Klebeband (21) miteinander verbunden sind.

5. Dichtungseinrichtung (1, 19) nach einem der vorangehenden Ansprüche, **dadurch gekennzeichnet, dass** jede Seitenwand (4, 5, bzw. 11, 16) mit jeweils einem angrenzenden Bereich der Rückwand (3 bzw. 9, 14) einen Überlappungsbereich aufweist.

6. Dichtungseinrichtung (1, 19) nach einem der vorangehenden Ansprüche, **dadurch gekennzeichnet, dass** die Dichtungseinrichtung (1, 19) aus einem Metallblech, Folienverbundblech aus Kunststoff oder aus einem Kunststoffverbundmaterial hergestellt ist.
